# EUROPÄISCHE PATENTSCHRIFT

(11) **EP 0 535 031 B1**
(45) Veröffentlichungstag und Bekanntmachung des Hinweises auf die Patenterteilung: **17.08.1994**
(21) Anmeldenummer: 91910773.0
(22) Anmeldetag: 15.06.1991
(51) Int. Cl.: F01M 9/10, F01M 11/02

(54) **VORRICHTUNG ZUR VERTEILUNG VON ÖL IN EINER NOCKENWELLE**
DEVICE FOR DISTRIBUTING OIL IN A CAMSHAFT
DISPOSITIF POUR LA DISTRIBUTION D'HUILE DANS UN ARBRE A CAMES

(30) Priorität: 21.06.1990 DE 4019766
(43) Veröffentlichungstag der Anmeldung: 07.04.1993
(73) Patentinhaber: Dr.Ing.h.c. F. Porsche Aktiengesellschaft, 70435 Stuttgart (DE)
(72) Erfinder: AMPFERER, Herbert, D-7123 Sachsenheim 2 (DE)
(86) Internationale Anmeldenummer: EP9101112
(87) Internationale Veröffentlichungsnummer: WO9119887

(56) Entgegenhaltungen:
- EP-A- 275 715
- FR-A- 542 494
- GB-A- 2 153 006

## Beschreibung

Die Erfindung betrifft eine Brennkraftmaschine nach dem Oberbegriff des Anspruches 1, wie zum Beispiel aus der FR-A-54 24 94 bekannt.

Mit einer solchen Anordnung kann ein und derselbe Ölstrom innerhalb des Ölkanales, der zentral in einem in der Nockenwelle angeordneten Einsatz verläuft, zu entfernt liegenden Schmierstellen und innerhalb des Hohlraumes, den es zwischen dem Einsatz und der Nockenwelle gibt, zu nahe gelegenen Schmierstellen geführt werden.

Der Erfindung liegt die Aufgabe zugrunde, eine Vorrichtung zur Verteilung von Öl in einer Nockenwelle zu schaffen, die es ermöglicht, mehrere Ölströme innerhalb der Nockenwelle unabhängig voneinander zu führen.

Die Lösung dieser Aufgabe gelingt mit den kennzeichnenden Merkmalen des Patentanspruches 1. Vorteilhafte Ausgestaltungen der Erfindung sind in den Unteransprüchen benannt.

Diese Vorrichtung zur Verteilung von Öl ermöglicht die gezielte Führung eines ersten und eines zweiten Ölstromes innerhalb einer Nockenwelle. Die Ölströme sind dabei völlig voneinander getrennt und können daher unterschiedliche Drücke, Massenströme, Strömungsrichtungen etc. aufweisen. Der zentral in dem Einsatz angeordnete Ölkanal ist über einen ersten, radial verlaufenden Kanal an einen Ölkreislauf angeschlossen und führt einen ersten Ölstrom z.B. von einem ende der Nockenwelle zu einer oder zu mehreren Lagerstellen. Der Ölkanal ist zumindest abschnittsweise von einem kreisringförmigen Hohlraum koaxial umschlossen, der sich zwischen dem kreisringförmigen Hohlraum koaxial umschlossen, der sich zwischen dem Einsatz und der Nockenwelle erstreckt. In diesem Hohlraum wird ein zweiter Ölstrom geführt, der über einen zweiten Kanal an den Ölkreislauf angeschlossen ist.
Zwischen erstem und zweitem Kanal weist der Einsatz einen ersten Dichtabschnitt auf, der den Hohlraum axial einseitig begrenzt und die Ölströme voneinander trennt.

Die Vorrichtung ist vorteilhafterweise für verschiedene Anwendungsfälle geeignet. So können beispielsweise von einem Ende der Nockenwelle aus zwei Ölströme in den Ölkanal bzw. den Hohlraum eingespeist werden, um über den ersten Kanal die Schmierung von Lagerstellen zu sichern, während mit Hilfe des zweiten Kanales hydraulisch zu- und abschaltbare Nocken betätigt werden.
In einem weiteren Anwendungsfall kann die Vorrichtung zur Betätigung eines hydraulisch beaufschlagten Phasenwandlers dienen. Der Phasenwandler ändert dabei die relative Drehlage zwischen Einlaß- und Auslaßnockenwelle einer Brennkraftmaschine durch axiales Verschieben eines Stellkolbens in zwei Endlagen. Je nach Verstellrichtung des Stellkolbens wird ein Druckölstrom durch einen der Kanäle in die Nockenwelle gespeist, während das von dem Stellkolben verdrängte, drucklose Ölvolumen über den zweiten Kanal abgeführt wird.

Der Einsatz ist leichtgewichtig, kostensparend und toleranzunempfindlich aus Kunststoff herstellbar und wird mit einem geringfügigen Übermaß in die Nockenwelle eingepreßt.
Zur Vermeidung von transversalen Schwingungen des Einsatzes in der Nockenwelle ist er im Bereich des Hohlraumes mit zwischen dem Ölkanal und der inneren Oberfläche der Nockenwelle angeordneten Rippen versehen, die den Hohlraum in mehrere Ölnuten unterteilt.
Der erste Dichtabschnitt besteht aus mehreren radial wirkenden Dichtelementen, die die Ölströme wirksam voneinander trennen und Schwingungen des Einsatzes in diesem Bereich vermeiden.

Anhand von Figuren wird ein Ausführungsbeispiel der Erfindung näher erläutert.

Es zeigen:
- Fig.1: einen Teilschnitt durch eine Vorrichtung,
- Fig.2: vergrößert einen Schnitt entlang der Linie II-II gemäß Fig.1,
- Fig.3: vergrößert eine zweite Ausführungsform einer Einzelheit X gemäß Fig.1,
- Fig.4: vergrößert eine dritte Ausführungsform einer Einzelheit X gemäß Fig.1,
- Fig.5: vergrößert eine Einzelheit Y gemäß Fig.1 und
- Fig.6: vergrößert eine Einzelheit Z gemäß Fig.1.

Eine hohle, gebaute Nockenwelle 1 einer nicht gezeigten Brennkraftmaschine weist Nocken 2 zur Betätigung von ebenfalls nicht gezeigten Hubventilen auf und ist in mehreren Lagerstellen 3 gehalten. Entlang eines Abschnittes E ist innerhalb der Nockenwelle 1 ein sich axial erstreckender Einsatz 4 vorgesehen, in dem ein zentral verlaufender Ölkanal 5 angeordnet ist, der von einem offenen Ende 6 der Nockenwelle 1 aus bis nahe an das gegenüberliegende Ende des Abschnittes E verläuft.
Von dem Ende 6 aus ist der Ölkanal 5 entlang eines Abschnittes H koaxial von einem Hohlraum 7 umgeben, welcher zwischen dem Ölkanal 5 und der inneren Oberfläche 8 der Nockenwelle 1 ausgebildet ist.
In einem zwischen dem Abschnitt E und dem Abschnitt H verbleibenden Abschnitt D weist der Einsatz 4 einen ersten Dichtabschnitt 9 auf, der aus mehreren axial beabstandeten, radial wirkenden Dichtelementen 10 besteht.

Der Ölkanal 5 ist über einen radial verlaufenden, ersten Kanal 15 mit einer ersten Lagerstelle 3 verbunden, die an einen nicht gezeigten Ölkreislauf der Brennkraftmaschine angeschlossen ist.
Der Hohlraum 7 ist benachbart des Dichtabschnittes 9 über einen radial verlaufenden, zweiten Kanal 16 mit einer zweiten Lagerstelle 3a verbunden, die ebenfalls an den Ölkreislauf angeschlossen ist.

An dem dem Ende 6 gegenüberliegenden Ende 17 weist der Einsatz 4 einen den Ölkanal 5 verschließenden Deckel 18 auf, der gemeinsam mit dem angrenzenden Teil des Einsatzes 4 einen zweiten Dichtabschnitt 19 bildet. Die Dichtabschnitte 9 und 19 sind benachbart des ersten Kanales 15 derart gestaltet, daß zwischen ihnen und der inneren Oberfläche 8 ein den Ölkanal 5 koaxial umschließender Ringspalt 20 verbleibt.

Entlang des Abschnittes H sind von dem Ölkanal 5 aus radial vorstehende Rippen 21 angeordnet, die den Einsatz 4 im Bereich des Hohlraumes 7 gegen die Oberfläche 8 abstützen und so Schwingungen des Einsatzes 4 in der Nockenwelle 1 vermeiden.
Gemäß Fig. 2 unterteilen die Rippen 21 den Hohlraum 7 in axial verlaufende Ölnuten 22. Der erste Dichtabschnitt 9 und der Hohlraum 7 sind benachbart des zweiten Kanales 16 derart gestaltet, daß zwischen ihnen und der inneren Oberfläche 8 ein weiterer, den Ölkanal 5 koaxial umschließender Ringspalt 20 verbleibt.

An dem vorderen Ende 6 der Nockenwelle 1 ist eine Buchse 23 öldicht eingepreßt, die den Ölkanal 5 aufnimmt und den Hohlraum 7 so begrenzt, daß das in ihm strömende Öl aus einer.Bohrung 24 der Nockenwelle 1 gemäß Fig.6 in einen nicht näher gezeigten Phasenwandler 25 gelangt.

Die Dichtelemente 10 des Dichtabschnittes 9 sind gemäß Fig.1 kegelstumpfartig gestaltet, können aber auch gemäß einer zweiten Ausführungsform (Fig.3) aus zylindrischen Ringen 30 oder gemäß einer dritten Ausführungsform (Fig.4) wulstartig geformt sein. In allen Ausführungsformen ist das dem zweiten Kanal 16 benachbarte Dichtelement 10 zylindrisch gestaltet.
Der zweite Dichtabschnitt 19 und der in der Buchse 23 gelagerte Teil des Ölkanales 5 weisen umlaufende Dichtlippen 31 auf.

Der Einsatz 4 ist in einfacher Weise aus einem gefüllten Kunststoff, z.B. PA66 GF35, herstellbar, wobei der Deckel 18 mittels Ultraschallschweißen aufgebracht ist.
Bei der Montage wird der komplette Einsatz 4 derart in die Nockenwelle 1 eingeschoben, daß der Ölkanal 5 an dem Ende 6 bündig mit der Nockenwelle 1 abschließt, anschließend wird die Buchse 23 eingepreßt.

Beim Betrieb einer mit der Vorrichtung ausgestatteten Brennkraftmaschine wird über eine einen Teil des ersten Kanales 15 bildende Bohrung 32 in der Nockenwelle 1 Drucköl in den Ringkanal 20 eingespeist, welches durch den Ölkanal 5 in den Phasenwandler 25 gelangt. Dieses Öl wird aus einem Ölkreislauf der Brennkraftmaschine über die erste Lagerstelle 3 zugeführt.
Druckloses Öl wird dabei aus dem Phasenwandler 25 über die Bohrung 24 in die Ölnuten 22 geleitet und über den zweiten Kanal 16 und die zweite Lagerstelle 3 in den Ölkreislauf zurückgeführt.
Bei erneuter Betätigung des Phasenwandlers wird das Drucköl über die zweite Lagerstelle 3 in die Ölnuten 22 geführt, das drucklose Öl strömt in dem Ölkanal 5 vom Phasenwandler 25 zur ersten Lagerstelle 3.

## Patentansprüche

1. Brennkraftmaschine mit einer Nockenwelle, die an einen Ölkreislauf angeschlossenen Lagerstellen und einen sich axial innerhalb der Nockenwelle erstreckenden, zylindrischen Einsatz (4) aufweist, welcher einen Hohlraum zwischen der Nockenwelle und dem Einsatz (4) begrenzt und einen zentral verlaufenden Ölkanal (5) aufweist, der einen ersten Ölstrom führt und über einen ersten Kanal (15) in einer ersten Lagerstelle (3) mit dem Ölkreislauf verbunden ist, wobei
der Einsatz (4) zumindest abschnittsweise von dem einen zweiten Ölstrom führenden Hohlraum (7) koaxial umgeben ist, welcher über einen zweiten Kanal (16) an den Ölkreislauf angeschlossen ist, und wobei
der Einsatz (4) zwischen dem ersten Kanal (15) und dem zweiten Kanal (16) einen den Hohlraum (7) axial begrenzenden, radial wirkenden. Dichtabschnitt (9) aufweist, dadurch gekennzeichnet, daß der Dichtabschnitt mit mehreren axial beabstandeten Dichtelementen (10) versehen ist, wobei der Einsatz (4) beiderseits des Dichtabschnittes (9) je einen, den den ersten Ölstrom führenden Ölkanal (5) benachbart der Kanäle (15, 16) koaxial umschließenden Ringspalt (20) aufweist,
und daß der zweite Kanal (16) über eine zweite Lagerstelle (3a) mit dem Ölkreislauf verbunden ist.

2. Brennkraftmaschine nach Anspruch 1, **dadurch gekennzeichnet**, daß der Einsatz (4) im Bereich des Hohlraumes (7) radial vorstehende, den Einsatz (4) in der Nockenwelle (1) abstützende Rippen (21) aufweist.

3. Brennkraftmaschine nach Anspruch 1, **dadurch gekennzeichnet,** daß der Einsatz (4) benachbart des ersten Kanals (15) einen zweiten, radial wirkenden Dichtabschnitt (19) aufweist.

## Claims

1. An internal-combustion engine with a camshaft, which comprises bearing points connected to an oil circuit and a cylindrical insert (4) extending axially inside the camshaft and defining a cavity between the camshaft and the insert (4) and having an oil duct (5) which extends centrally and which conveys a first stream of oil and is connected to the oil circuit by way of a first duct (15) at a first bearing point (3), wherein the insert (4) is surrounded coaxially at least in part by the cavity (7) conveying a second stream of oil and connected to the oil circuit by way of a second duct (16), and wherein the insert (4) is provided between the first duct (15) and the second duct (16) with a radially acting sealing portion (9) bounding the cavity (7) axially, **characterized in that** the sealing portion is provided with a plurality of axially spaced sealing members (10), wherein the insert (4) is provided on both sides of the sealing portion (9) with a respective annular gap (20) coaxially surrounding the oil duct (5) - conveying the first stream of oil - adjacent to the ducts (15, 16), and the second duct (16) is connected to the oil circuit by way of a second bearing point (3a).

2. An internal-combustion engine according to Claim 1, **characterized in that** the insert (4) comprises ribs (21) projecting radially in the region of the cavity (7) and supporting the insert (4) in the camshaft (1).

3. An internal-combustion engine according to Claim 1, **characterized in that** adjacent to the first duct (15) the insert (4) has a second sealing portion (19) acting radially.

## Revendications

1. Moteur a combustion interne avec un arbre a cames qui comporte des points d'appui raccordés à un circuit d'huile et une garniture cylindrique (4), s'étendant axialement a l'intérieur de l'arbre à cames, laquelle garniture délimite une cavité entre l'arbre à cames et la garniture (4) et comporte un canal d'huile (5) central, qui guide un premier courant d'huile et qui communique avec le circuit d'huile par un premier canal (15) dans un premier point d'appui (3), dans lequel la garniture (4) est entourée axialement, au moins en partie, par la cavité (7) guidant un second courant d'huile, laquelle cavité est raccordée par un second canal (16) au circuit d'huile, et dans lequel la garniture (4) comporte, entre le premier canal (15) et le second canal (16), une partie d'étanchéité (9) délimitant axialement la cavité (7), agissant radialement, caractérisé en ce que la partie d'étanchéité est pourvue de plusieurs éléments d'étanchéité (10) espacés axialement, la garniture (4) comportant sur chacun des deux côtés de la partie d'étanchéité (9), une fente annulaire (20) entourant coaxialement le canal d'huile (5), guidant le premier courant d'huile, à proximité des canaux (15, 16) et en ce que le second canal (16) communique avec le circuit d'huile, par un second point d'appui (3a).

2. Moteur à combustion interne selon la revendication 1, caractérisé en ce que la garniture (4) comporte, dans la zone de la cavité (7), des nervures (21) faisant saillie radialement, soutenant la graniture (4) dans l'arbre à cames (1).

3. Moteur à combustion interne selon la revendication 1, caractérisé en ce que la garniture (4) comporte, à proximité du premier canal (15), une seconde partie d'étanchéité (19), agissant radialement.
